# FASCICULE DE BREVET EUROPEEN

(11) **EP 0 114 157 B1**
(45) Date de publication et mention de la délivrance du brevet: **09.12.1987**
(21) Numéro de dépôt: 84870002.7
(22) Date de dépôt: 06.01.1984
(51) Int. Cl.: B65B 69/00

(54) **Dispositif d'ouverture et de vidage automatiques en continu, de sacs**
Vorrichtung für die kontinuierliche und selbsttätige Öffnung und Entleerung von Säcken
Device for the continuous and automatic opening and emptying of bags

(30) Priorité: 18.01.1983 BE 209910
(43) Date de publication de la demande: 25.07.1984
(73) Titulaire: Schepens, Henri, B-9330 Dendermonde (BE)
(72) Inventeur: Schepens, Henri, B-9330 Dendermonde (BE)
(74) Mandataire: Colens, Alain M.G.M.

## Description

La présente invention est relative à un dispositif d'ouverture et de vidage automatique en continu, des sacs, selon le préambule de la revendication 1 (connu du document FR-A-2416182). Ce dispositif est simple, fiable et universel, c'est-à-dire qu'il peut être utilisé pour n'importe quel produit dès lors que l'ouverture des sacs puisse se faire par un moyen rotatif de découpage.

Un des buts de l'invention est d'assurer un fonctionnement automatique et en continu par un dispositif, machine de gabarit réduit, de préférence fermé, tout en arrivant à une cadence plus élevée alors que le travail est moins exigeant. En effet, on obtient des conditions de travail meilleures et plus sécurisantes, ce qui permet au dispositif de traiter des produits nocifs et dangereux sans entraîner les habituelles poussières résiduelles.

Le dispositif peut traiter tous les types de sacs anciens et nouveaux en papier, plastique, jute, etc...; il peut traiter des sacs remplis de matières très diverses telles que produits en poudre, en grains, des granulés, des fibres compactées ou non, etc... Il est cependant, en raison de la haute sécurité du travail qu'il amène, destiné plus spécialement au traitement de produits nocifs, malodorants, toxiques, etc.. De plus, le dispositif par son système de découpage et d'ouverture large du sac, celui-ci sera parfaitement vidé.

Il existe déjà des dispositifs ouvre-sacs comportant des installations de découpage tel que décrit dans le document FR-A-2416182 où une machine d'ouverture et de vidage mécaniques de sacs pouvant contenir un produit toxique comporte un transporteur destiné à amener chaque sac vers une trémie à produit, des moyens de coupe aptes à découper trois côtés de sac pendant l'avancement de ce dernier et un ensemble de préhension complexe apte à saisir le sac découpé, à le déplacer, à le vider dans la trémie et à l'amener vers un emplacement d'évacuation, la machine pouvant être équipée de moyens propres à commander automatiquement le transporteur, les moyens de coupe et l'ensemble de préhension suivant un cycle prédéterminé d'opérations.

Dans certains types de dispositifs connus, le produit doit être séparé des fragments provenant du découpage des sacs par une opération de tamisage. Il en résulte un important problème de poussière et malgré tout il reste généralement de petits fragments du sac dans le produit.

Dans d'autres types de dispositifs connus, on prévoit d'attraper les sacs par des crochets ou des chevilles genre pic, mais l'on doit généralement, pour les saisir, les percer ou les tenir en plus d'un endroit et par exemple en deux endroits ou des deux côtés; cela entraîne la mise en oeuvre de moyens multiples et mécaniquement complexes si l'on veut assurer un fonctionnement correct dans des conditions minimales de sécurité; et cela particulièrement si l'on désire éviter que les sacs ne se déchirent trop vite ou encore que les sacs ne se détachent.

La présente invention remédie à ces inconvénients en prévoyant un nouveau système d'enlèvement des sacs vides caractérisé en ce qu'il est constitué d'une part d'éléments de guidage oscillants et d'autre part d'un jeu de cylindres de préférence ayant la forme de petites roues. Le dispositif comporte en outre un système de détection qui engendre dans un mouvement d'oscillation le déplacement vers le haut des éléments de guidage.

Le dispositif complet de la présente invention comporte un caisson modulaire ou non et placé sur un châssis, un système de déplacement des sacs, généralement une bande transporteuse sans fin, pouvant être équipée latéralement d'un rebord ou lèvre afin d'éviter les débordements des produits, un système de découpage des sacs comportant un ou plusieurs moyens rotatifs de découpage permettant normalement l'ouverture sur les trois côtés des sacs, généralement sur le devant et latéralement et le dispositif d'enlèvement des sacs vides comme décrit ci-dessus.

De préférence, les moyens de découpage sont montés sur des bras pivotants ou sur un châssis supplémentaire et ils sont ramenés vers le centre par des ressorts ou encore des pistons à air, à huile, etc...

L'ensemble des systèmes fonctionne éléctri- quement ou pneumatiquement. Le dispositif est pourvu finalement d'un moyen d'évacuation du produit sortant des sacs découpés.

Afin de mieux comprendre l'invention, on la décrit maintenant de manière exemplative et non limitative par rapport à un dessin qui représente: à la figure 1, une vue transversale, côté latéral du caisson exclu, dans le sens de la longueur, dans une forme de réalisation d'un dispositif conforme à l'invention;
à la figure 2, la même vue du même dispositif qu'à la figure 1 mais en coupe horizontale selon la ligne I/I de la figure 1, et donc côté supérieur du caisson exclu;
à la figure 3, une vue transversale du même dispositif qu'à la figure 1, côté latéral du caisson exclu, mais en variante partielle de réalisation; à la figure 4, la même vue du même dispositif qu'à la figure 3, mais en coupe horizontale selon la ligne II/II de la figure 3, et donc côté supérieur du caisson exclu.

Dans ces différentes figures on a représenté par 1 un caisson à parois 1 a, 1 b, 1 c, 1 d, monté sur un châssis 2 lui-même posé sur des pieds 3; par 4 une bande transporteuse sans fin tournant sur des rouleaux 5; par 6 figures 1 et 2, et 6, figures 3 et 4, une installation de découpage comportant des moyens rotatifs 7 de découpage, soit figures 1 et 2, montés sur des bras pivotants 8, ou encore, figures 3 et 4, des bras à mouvement translatoire 8', agissant les uns comme les autres sous l'action de ressorts ou pistons à air ou à huile (non représentés); par 9 des éléments de guidage oscillants et par 10 des cylindres en forme de roue, ces éléments 9 et le jeu de cylindres 10 formant le système d'enlèvement des sacs vides. Par 11 on a représenté la zone d'évacuation des sacs vides; par 12 un entonnoir prévu pour la sortie des produits contenus dans les sacs.

Selon la forme de réalisation représentée aux figures 1 et 2, la zone d'évacuation 11 des sacs, comporte une vis d'archimède 13, alors que par contre, selon la forme de réalisation des figures 3 et 4, on a prévu un entonnoir d'évacuation 14.

A la figure 1, les moyens rotatifs de découpage 7 exécutent un mouvement oscillant autour de deux axes de rotation selon les flèches 15 et 16, alors qu'aux figures 3 et 4, ils exécutent un mouvement rectiligne de va-et-vient selon les flèches 17 et 18.

Comme il est souhaitable que l'on ne doive pas arrêter la bande transporteuse et donc qu'elle travaille en continu, de même, on prévoit une rotation continue des cylindres.

Le dispositif se complète encore par un système (non représenté) d'entraînement électrique ou pneumatique. On prévoit également (non représenté) que le dispositif est équipé d'une armoire électrique qui assure l'automaticité, la sécurité, ainsi que les verrouillages nécessaires.

Le dispositif peut encore être complété d'un équipement anti-poussière, d'un filtre, etc... On peut prévoir d'installer le dispositif dans une cabine de travail ventilée et/ou une cabine de dépoussiérage.

Le transporteur de produits peut être complété par un concasseur, un défibreur, une vis d'archi- mède; le transport peut être mécanique ou pneumatique; de même, le transport des sacs découpés peut être complété par une vis d'archimède, une presse, un broyeur, etc...

On va maintenant donner ci-après un exemple de fonctionnement d'un dispositif conforme à l'invention. Les sacs remplis et fermés sont amenés sur la bande transporteuse 4 qui les entraîne dans le caisson 1, face avant D. Ces sacs peuvent dans le cas du dispositif selon l'invention, être introduits quasi directement les uns après les autres. On peut cependant prévoir, afin de bien maîtriser l'introduction, un système à lumière rouge et verte; en cas d'introduction automatique, un verrouillage électrique peut être prévu.

Les sacs étant introduits de manière linéaire et à une cadence régulière grâce à un sas d'entrée fixe et large, sont maintenus ainsi jusqu'à ce qu'ils soient ouverts par le système de découpage 6, 6' dont les moyens rotatifs de découpage 7 se trouvent, en amont, avant le passage des sacs, dans un alignement directionnel selon l'axe longitudinal du dispositif.

Sous l'action d'une pression réglable avant que le dispositif n'entre en action, les moyens rotatifs de découpage 7 sont continuellement ramenés vers une position centrale.

Les moyens rotatifs de découpage 7 assurent un découpage 20 des sacs dont un est représenté schématiquement par 19 aux différentes figures 1 à 4, les sacs se déplaçant dans le sens d'avancement de la bande transporteuse 4, selon les flèches 21.

Par la disposition prévue des moyens rotatifs de découpage 7 à l'introduction, chaque sac vient successivement exercer une pression contre le premier moyen de découpage, puis le second.

Après que les sacs ont été découpés, ils sont ensuite amenés, de manière continue, contre le système à éléments de guidage 9 qui, au moment du premier choc, se trouve au plus bas. Le système de détection (non représenté) entraîne, dans un mouvement d'oscillation, selon la flèche 22, le déplacement vers le haut des éléments de guidage 9, de sorte que la dépouille des sacs (sacs découpés et vides) est détachée et séparée du produit qu'elle contenait, et emmenée par dessus le produit par les cylindres qui entraînent les dépouilles des sacs vers la partie d'évacuation des sacs vides, alors que le produit qu'ils contenaient tombe dans l'entonnoir 12.

Un système d'arrêt automatique (non représenté) est prévu pour les cas où l'entraînement des sacs ne se fait pas de manière satisfaisante ou encore lorsque le découpage serait mal exécuté; l'arrêt immédiat ayant l'avantage d'arrêter la poursuite de l'introduction des sacs, ce qui risquerait dans le cas contraire, d'endommager les différents éléments du dispositif en cas de mauvais fonctionnement.

## Revendications

1. Dispositif d'ouverture et de vidage en continu de sacs se composant d'un caisson (1) modulaire ou non et placé sur un châssis (2), un système de déplacement de sacs, généralement une bande transporteuse (4) sans fin, pouvant être équipée latéralement d'un rebord ou lèvre afin d'éviter les débordements des produits, un système de découpage des sacs comportant un ou plusieurs moyens rotatifs (7) de découpage permettant l'ouverture sur les trois côtés des sacs, sur le devant et latéralement, et un système d'enlèvement des sacs vides caractérisé en ce que le système d'enlèvement des sacs vides est constitué d'une part par des éléments de guidage (9) oscillants et d'autre part par un jeu de cylindres (10) de préférence ayant la forme de petites roues, ledit système comportant en outre un système de détection qui engendre dans un mouvement d'oscillation le déplacement vers le haut des éléments de guidage (9).

2. Dispositif selon la revendication 1, caractérisé en ce que le système (9, 10) d'enlèvement des sacs vides amène ceux-ci vers une zone d'evacuation comportant une vis d'archimède (13).

3. Dispositif selon la revendication 1, caractérisé en ce que le système (9, 10) d'enlèvement des sacs vides amene ceux-ci vers une zone d'évacuation comportant un entonnoir d'évacuation (14).

4. Dispositif selon l'une quelconque des revendications 1 à 3, caractérisé en ce que les moyens rotatifs de découpage (7) montés sur des bras (8) exécutent un mouvement oscillant (flèches 15, 16).

5. Dispositif selon l'une quelconque des revendications 1 à 3, caractérisé en ce que les moyens rotatifs de découpage (7) montés sur des bras (8') exécutent un mouvement rectiligne de va-et-vient (flèches 17, 18).

6. Dispositif selon l'une quelconque des revendications 1 à 5, caractérisé en ce qu'il comporte un système d'arrêt automatique pour les cas où l'entraînement des sacs ne se ferait pas de manière satisfaisante et dans le cas où le découpage serait mal exécuté, l'arrêt immédiat arrêtant la poursuite de l'introduction des sacs.

7. Dispositif selon l'une quelconque des revendications 1 à 6, caractérisé en ce que la bande transporteuse (4) travaille en continu et qu'il en est de même de la rotation des cylindres.

## Patentansprüche

1. Vorrichtung zum kontinuierlichen Öffnen und Entleeren von Säcken, bestehend aus einem modularen oder nicht modularen Kasten (1), der auf einem Gestell (2) angebracht ist, aus einem System für das Fördern von Säcken, im allgemeinen aus einem Endlosbandförderer (4), der seitlich mit einem Lippenrand versehen werden kann, um das Überlaufen von Produkten zu verhindern, aus einem Sackschneidesystem mit einem oder verschiedenen Drehscheiben (7) zum Öffnen der Säcke an drei Seiten, vorne und seitlich, und aus einem System zum Abführen der leeren Säcke dadurch gekennzeichnet, dass das Abtransportsystem für die leeren Säcke aus, einerseits, sich hin und her bewegenden Führungsteilen (9) und, andererseits, aus einem Zylindersatz (10) besteht, vorzugsweise in der Form kleiner Räder, wobei das vorerwähnte System ausserdem ein Erkennungssystem umfasst, das die Verlagerung der Führungsteile in eine Hinundherbewegung nach oben bewirkt.

2. Vorrichtung gemäss Anspruch 1, dadurch gekennzeichnet, dass das System (9, 10) zum Abführen der leeren Säcke diese in einen Abtransportbereich verbringt, der mit einer Schneckenschraube (13) ausgestattet ist.

3. Vorrichtung gemäss Anspruch 1, dadurch gekennzeichnet, dass das System (9, 10) zum Abführen der teeren Säcke diese in einen Abtransportbereich verbringt, der mit einem Abtransporttrichter (14) ausgestattet ist.

4. Vorrichtung gemäss einem beliebigen der Ansprüche 1 bis 3, dadurch gekennzeichnet, dass die an Armen (8) angebrachten Drehscheiben (7) eine Hinundherbewegung (Pfeile 15, 16) ausführen.

5. Vorrichtung gemäss einem beliebigen der Ansprüche 1 bis 3, dadurch gekennzeichnet, dass die an den Armen (8') angebrachten Drehscheiben (7) eine geradlinige Hinundherbewegung (Pfeile 17,18) ausführen.

6. Vorrichtung gemäss einem beliebigen der Ansprüche 1 bis 5, dadurch gekennzeichnet, dass sie ein automatisches Ausschaltsystem für den Fall umfasst, in dem die Sackförderung nicht zufriedenstellend erfolgt und für den Fall, in dem das Aufschneiden mangelhaft ist, wobei der sofortige Stillstand das weitere Einführen der Säcke einstellt.

7. Vorrichtung gemäss einem beliebigen der Ansprüche 1 bis 6, dadurch gekennzeichnet, dass das Förderband (4) kontinuierlich arbeitet, was auch für die Drehbewegung derZylindergilt.

## Claims

1. Device for continuously opening and emptying bags, comprising a housing (1), whether modular or not, and placed on a frame (2), a bag movement system, usually an endless conveyor belt (4), which can be fitted at the sides with a rim or lip to prevent spillage of the product, a bag cutting system consisting of one or more rotary cutting devices (7) capable of opening bags on three edges, in the front and laterally, and a system for the removal of empty bags characterised by the fact that the system for the removal of empty bags consists, on the one hand, of oscillating guiding elements (9) and, on the other hand of a set of rollers (10) preferably shaped like small wheels, said system comprising moreover a detection system causing, in an oscillation movement, upward displacement of the guiding elements (9).

2. Device in accordance with claim 1 characterised by the fact that the system (9, 10) for the removal of the empty bags carries the latter towards an evacuating area comprising an Archimedean screw (13).

3. Device in accordance with claim 1 characterised by the fact that the system (9, 10) for the removal of the empty bags carries the latter towards an evacuating area comprising an escape funnel (14).

4. Device in accordance with any of the claims 1 to 3 characterised by the fact that the rotating cutting devices (7) mounted on pivoting arms (8) perform an oscillating movement (arrows 15, 16).

5. Device in accordance with any of the claims 1 to 3 characterised by the fact that the rotating cutting devices (7) mounted on pivoting arms (8') perform a rectilinear movement back and forth (arrows 17,18).

6. Device in accordance with any of the claims 1 to 5, characterised by the fact that it includes an automatic stop system for cases where onward passage of bags does not proceed satisfactorily or when cutting was badly done, immediate stopping halting the process of bag input.

7. Device in accordance with any of the claims 1 to 6 characterised by the fact that the conveyor belt (4) operates continuously and rollers (10) rotate in like manner.
